# FASCICULE DE BREVET EUROPEEN

(11) **EP 1 417 283 B1**
(45) Date de publication et mention de la délivrance du brevet: **20.04.2011**
(21) Numéro de dépôt: 02767555.2
(22) Date de dépôt: 08.07.2002
(51) Int. Cl.: C10G 65/14

(54) **PROCEDE D'ISOMERISATION D'UNE COUPE C5-C8 METTANT EN OEUVRE DEUX REACTEURS EN PARALLELE**
VERFAHREN ZUR ISOMERISIERUNG VON C5-C8 KOHLENWASSERSTOFFFREAKTIONEN MIT ZWEI PARALLELREAKTOREN
METHOD FOR THE ISOMERISATION OF A C5-C8 FRACTION INVOLVING TWO PARALLEL REACTORS

(30) Priorité: 06.08.2001 FR 0110566
(43) Date de publication de la demande: 12.05.2004
(73) Titulaire: Institut Français du Pétrole, 92852 Rueil-Malmaison Cedex (FR)
(72) Inventeur: BOUCHY, Christophe, F-92500 Rueil-Malmaison (FR); DUCREUX, Olivier, F-78380 Bougival (FR); JOLIMAITRE, Elsa, F-75011 Paris (FR); BROUTIN, Paul, F-69630 Chaponost (FR)
(86) Numéro de dépôt international: PCT/FR2002/002385
(87) Numéro de publication internationale: WO 2003/014265

(56) Documents cités:
- EP-A- 0 256 604
- US-A- 2 944 959
- US-A- 3 619 408
- US-A- 5 994 607
- YA.M. PAUSHKIN: "The chemical composition and properties of fuels for jet propulsio" 1962 , PERGAMON PRESS , OXFORD, GB XP002192480 figure 11

## Description

La présente invention concerne un procédé d'isomérisation en présence d'hydrogène (également parfois appelé procédé d'hydro-isomérisation), d'une charge comprenant en majeure partie des hydrocarbures contenant de 5 à 8 atomes de carbone par molécule. Dans la suite de la description, on utilisera l'abréviation « coupe C5-C8 » pour désigner une charge comprenant en majeure partie des paraffines normales contenant de 5 à 8 atomes de carbone par molécule.

La suppression des alkyles de plomb dans les essences automobiles, notamment à des fins de protection de l'environnement, a généré un développement des procédés de production de paraffines ramifiées qui ont un meilleur indice d'octane que les composés linéaires, et en particulier du procédé d'isomérisation des paraffines normales en paraffines ramifiées. Ce procédé revêt actuellement une importance croissante dans l'industrie pétrolière.

Les schémas actuels de valorisation du naphta (coupe C5-C10) issue de la distillation atmosphérique comprennent le plus souvent un fractionnement produisant :
- un naphta léger (coupe C5-C6) qui est envoyé à l'isomérisation,
- un naphta lourd (coupe C7-C10) qui est envoyé au reformage.

Le produit de l'isomérisation (ou isomérat) est exempt d'aromatique contrairement au reformat qui en contient en général une quantité non négligeable (80 % molaire et plus). Isomérat et reformat sont habituellement envoyés au pool essence dans lequel peuvent intervenir également d'autres bases ou additifs: essence issu de craquage catalytique en lit fluidisé (FCC), produits d'alkylation, méthyl-tertiobutyl-ether (MTBE), etc.

Si les aromatiques présentent habituellement de hauts indices d'octane propices à leur utilisation dans les moteurs à allumage commandé, des spécifications de plus en plus sévères conduisent à réduire la teneur totale en aromatiques dans les essences. Par exemple, une spécification européenne prévoit dès 2005 de réduire à un maximum de 35 % en volume la teneur totale en aromatiques dans les supercarburants alors qu'actuellement ladite teneur est de l'ordre de 42 % volume.

Ainsi, il est impératif de développer de nouveaux procédés permettant de synthétiser de nouvelles bases exemptes d'aromatiques mais présentant de forts indices d'octane. La considération des indices d'octane des différents isomères C7 montre par exemple que les isomères du normal-heptane (n-C7) présentant plusieurs ramifications possèdent un indice d'octane suffisamment élevé pour pouvoir être envoyés directement dans le pool essence. Par contre, les isomères ne présentant qu'une seule ramification présentent des indices d'octane insuffisants pour être mélangés au pool essence.

D'autres part, l'isomérisation des paraffines contenant 5 et 6 atomes de carbone par molécule conduit également à la production de bases essences à hauts indices d'octane qui peuvent être également directement incorporés aux fractions essence. L'isomérisation des paraffines C5-C6 a fait l'objet de nombreux travaux, trois types de catalyseurs différents sont traditionnellement utilisés pour réaliser cette réaction d'isomérisation:
- les catalyseurs de type Friedel et Crafts, tels que les catalyseurs contenant du chlorure d'aluminium, qui sont utilisés à basses températures (environ 20 à 130°C),
- les catalyseurs à base de métaux du groupe VIII de la classification périodique des éléments (Handbook of Chemistry and Physics, 45ème édition, 1964-1965) déposés sur alumine et contenant généralement un halogène, qui sont utilisés à des températures moyennes (environ 110 à 160°C). Les brevets US 2,906,798, US 2,993,398, US 3,791,960, US 4,113,789, US 4,149,993, US 4,804,803 décrivent, par exemple, ce type de catalyseurs,
- les catalyseurs zéolithiques comprenant un métal du groupe VIII déposé sur une zéolithe, qui sont utilisés à des températures élevées (de 250°C à 350° C), ces catalyseurs conduisent à l'obtention d'un mélange d'hydrocarbures ayant un indice d'octane amélioré mais moins bon que celui obtenu par les procédés utilisant les catalyseurs cités ci-dessus, cependant ils présentent l'avantage d'être plus faciles à mettre en oeuvre et plus résistants aux poisons. Leur faible acidité ne permet pas de les employer pour l'isomérisation du n-butane. Le brevet US 4,727,217 décrit par exemple ce type de catalyseurs.

Les procédés actuels d'isomérisation des paraffines contenant 5 et 6 atomes de carbone utilisant des catalyseurs de type alumine chlorée et comprenant du platine sont des catalyseurs à haute activité. Ces procédés sont utilisés sans recyclage ou avec un recyclage partiel après fractionnement des paraffines normales non converties, par exemple sur des systèmes de tamis moléculaires. Ces procédés conduisent à l'obtention d'une base pour carburants ne contenant pas d'aromatiques et dont l'indice d'octane recherche (en anglais Research Octane Number : R.O.N.) est généralement compris entre 82 et 88, suivant que le procédé d'isomérisation des paraffines normales utilisé comprend ou non un recyclage.

De nombreux brevets ont pour objet des catalyseurs mono-métalliques à base de platine déposé sur une alumine halogénée, et leur utilisation dans des procédés d'isomérisation des paraffines normales. On peut citer le brevet US 3,963,643, qui impose un traitement par un composé de type Friedel et Crafts suivi par un traitement avec un composé chloré comportant au moins deux atomes de chlore, ce traitement s'appliquant plus particulièrement aux hydrocarbures à chaîne linéaire contenant de 4 à 6 atomes de carbone. Le brevet US 5,166,121 décrit un catalyseur comprenant de l'alumine gamma mise en forme sous forme de billes et comportant entre 0,1 et 3,5 % en masse d'halogène sur le support.

Un inconvénient majeur de ces procédés, selon l'état actuel des connaissances mises à la disposition du public, est qu'ils ne permettent pas de traiter convenablement des charges présentant des teneurs en paraffines normales contenant au moins 7 atomes de carbone par molécule supérieures à environ 2 % en poids. Les conditions opératoires connues pour favoriser l'isomérisation des coupes contenant des paraffines à 5 et 6 atomes de carbone par molécule (c'est à dire plus particulièrement la température réactionnelle et la nature du catalyseur) conduisent à des taux de craquage des paraffines contenant au moins 7 atomes de carbone par molécule trop importants.

La demande de brevet EP-A1-922747 propose, pour limiter lors de l'isomérisation d'une coupe C5-C8 le taux de craquage des paraffines contenant au moins 7 atomes de carbone par molécule, l'utilisation d'un catalyseur acide associé à des conditions opératoires relativement douces. Ce catalyseur contient au moins un halogène et au moins un métal du groupe VIII, la réaction étant effectuée à une température comprise entre 30 et 150°C.

La demande de brevet EP-A2-0256604 décrit un procédé d'isomérisation des paraffines d'une charge comprenant des hydrocarbures contenant de 5 à 7 atomes de carbone par molécules sans que notamment les rapports R du nombre de moles d'hydrogène sur le nombre de moles d'hydrocarbures sortant d'au moins une zone réactionnelle correspondent à la présente invention.

Le brevet US3619408 décrit un procédé d'isomérisation des oléfines, dioléfines et des aromatiques d'une charge comprenant des hydrocarbures contenant de 5 à 8 atomes de carbone par molécule sans que notamment les rapports R du nombre de moles d'hydrogène sur le nombre de moles d'hydrocarbures sortant d'au moins une zone réactionnelle correspondent à la présente invention.

Le brevet US5994607 décrit un procédé d'isomérisation des paraffines d'une charge comprenant des hydrocarbures contenant de 5 à 8 atomes de carbone par molécules sans que notamment les rapports R du nombre de moles d'hydrogène sur le nombre de moles d'hydrocarbures sortant d'au moins une zone réactionnelle correspondent à la présente invention.

Dans sa forme la plus générale, la présente invention permet d'améliorer sensiblement les indices d'octane des produits obtenus par isomérisation d'une charge comprenant majoritairement des hydrocarbures contenant de 5 à 8 atomes de carbone, et éventuellement une quantité significative d'hydrocarbures contenant de 2 à 4 atomes de carbone (au moins 0,1 % poids).

Plus précisément, la présente invention concerne un procédé d'isomérisation d'une charge comprenant des hydrocarbures contenant de 5 à 8 atomes de carbone par molécule, dans lequel :
- Ladite charge est séparée en au moins deux fractions, une fraction A comprenant au moins 80 % d'hydrocarbures contenant 5 ou 6 atomes de carbone, et une fraction B comprenant au moins 80 % d'hydrocarbures contenant 7 ou 8 atomes de carbone et lesdites fractions A et B sont ensuite séparément traitées dans des zones réactionnelles d'isomérisation distinctes,
- dans lequel lesdites zones réactionnelles contiennent des catalyseurs d'isomérisation chimiquement différents, l'activité isomérisante du catalyseur traitant la fraction A étant supérieure à l'activité isomérisante du catalyseur traitant la fraction B,
- dans lequel soit l'isomérat B issu de l'isomérisation de la fraction B, soit le mélange des isomérats issus de l'isomérisation des fractions A et B est séparé en deux effluents, le premier desdits effluents comprenant la majeure partie de l'isopentane et des paraffines présentant au moins deux ramifications, le deuxième desdits effluents comprenant la majeure partie des normales paraffines et des paraffines contenant au moins six atomes de carbone et une seule ramification,
- dans lequel ledit deuxième effluent est recyclé et mélangé avec la charge ou avec la fraction B et
- dans lequel au moins l'une des réactions d'isomérisation est effectuée en présence d'un excès d'hydrogène tel que le rapport R du nombre de moles d'hydrogène sur le nombre de moles d'hydrocarbures sortant d'au moins une zone réactionnelle est compris entre 0,06 et 0,3 et ,
- au moins l'une des réactions d'isomérisation est effectuée en présence d'un excès d'hydrogène tel que ledit rapport R est compris entre 0,3 et 30 et supérieur à 0,3.

En général, ladite charge est elle-même un naphta (coupe C5-C10+), ledit fractionnement aboutissant alors à une fraction A (C5-C6) comprenant éventuellement également des hydrocarbures C2-C4, une fraction B (C7-C8) et une fraction lourde C contenant majoritairement les hydrocarbures les plus lourds de la coupe de naphta initiale, c'est à dire contenant au moins 8 atomes de carbone. Selon les spécifications requises (quant au nombre d'octane, par exemple), il est possible selon l'invention d'effectuer un fractionnement pour lequel entre 0 et 100% molaire, de préférence entre 0,1 et 50% molaire et de manière très préférée entre 0,1 et 10% molaire des C8 présents dans la coupe de naphta initiale sont finalement présents dans la fraction B.

Il a été trouvé par le demandeur que la séparation de ladite charge en deux fractions et le traitement de chaque fraction dans des conditions opératoires spécifiques permettaient d'une part l'augmentation finale du taux de conversion des paraffines contenant cinq ou six atomes de carbone et d'autre part la diminution du taux de craquage des hydrocarbures à 7 et 8 atomes de carbone. Par suite, le présent procédé permet d'enregistrer des gains substantiels dans les indices d'octane des bases obtenues après isomérisation.

Selon l'invention, lesdites zones réactionnelles contiennent des catalyseurs d'isomérisation chimiquement différents.

L'activité isomérisante du catalyseur traitant la fraction A est supérieure à l'activité isomérisante du catalyseur traitant la fraction B.

Les catalyseurs d'isomérisation du procédé selon l'invention sont typiquement compris dans le groupe constitué par : les catalyseurs supportés le plus souvent par un support minéral, typiquement un oxyde et contenant au moins un halogène et au moins un métal du groupe VIII, les catalyseurs zéolithiques, contenant au moins un métal du groupe VIII, les catalyseurs de Friedel et Crafts, les catalyseurs acides ou superacides de type HPA (hétéropolyanions) sur zircone, WOx (oxydes de tungstène) sur zircone, les zircones sulfatées. Lesdits catalyseurs WOx (oxydes de tungstène) sur zircone sont par exemple décrits dans « Oxide Catalysts and Catalyst Development, PHILLIPS M.J. et TERNAN M. eds » ou dans le brevet US 5,422,327. Lesdits catalyseurs de type HPA (hétéropolyanions) sont par exemple décrits dans « Heteropoly and Isopoly Oxometalates, Springer-Verlag, M. Thor Pope, Berlin Heidelberg New York Tokyo 1983 »ou dans le brevet français FR2795340. D'autres catalyseurs présentant une acidité comparable à celle de catalyseurs mentionnés ci-avant peuvent également être utilisés, par exemple des catalyseurs comprenant au moins un mica et/ou vermiculites trioctaédriques à piliers.

La pression totale dans les zones d'isomérisation est typiquement d'environ 0,1 à 10 MPa relatifs, la vitesse volumique horaire étant d'environ 0,2 à 10 h⁻¹.

Ainsi selon l'invention au moins l'une des réactions d'isomérisation peut être effectuée en présence d'un excès d'hydrogène tel que le rapport R du nombre de moles d'hydrogène sur le nombre de moles d'hydrocarbures sortant d'au moins une zone réactionnelle est compris entre 0,06 et 0,3. Dans ce cas, il n'est pas nécessaire de recycler l'hydrogène non consommé vers l'entrée du réacteur. On opère alors à « hydrogène perdu ».

Et, au moins l'une des réactions d'isomérisation est effectuée en présence d'un excès d'hydrogène tel que le rapport R du nombre de moles d'hydrogène sur le nombre de moles d'hydrocarbures sortant d'au moins une zone réactionnelle est compris entre 0,3 et 30 et supérieur à 0,3. Dans ce cas, l'excès d'hydrogène est recyclé vers l'entrée du réacteur par exemple au moyen d'un compresseur de recyclage après séparation des gaz de craquage.

Selon l'invention il est possible de mélanger les isomérats issus de l'isomérisation des fractions A et B. On peut également séparer ledit mélange en deux effluents, le premier desdits effluents comprenant la majeure partie de l'isopentane et des paraffines présentant au moins deux ramifications, le deuxième desdits effluents comprenant la majeure partie des normales paraffines et des paraffines contenant au moins six atomes de carbone et une seule ramification, ledit deuxième effluent étant recyclé et mélangé avec la charge ou avec la fraction B.

Selon un autre mode de réalisation, on sépare l'isomérat B issu de l'isomérisation de la fraction B en deux effluents, le premier desdits effluents comprenant la majeure partie de l'isopentane et des paraffines présentant au moins deux ramifications, le deuxième desdits effluents comprenant la majeure partie des normales paraffines et des paraffines contenant au moins six atomes de carbone et une seule ramification. Ledit deuxième effluent est éventuellement recyclé, c'est à dire par exemple mélangé avec la charge ou avec la fraction B. On mélangera avantageusement le premier effluent avec l'isomérat issu de l'isomérisation de la fraction A.

La fraction d'isopentane et des paraffines présentant au moins deux ramifications et/ou la fraction des normales paraffines et des paraffines contenant au moins six atomes de carbone et une seule ramification contenue dans chacun des effluents dans chacun des modes de réalisation de l'invention sera bien évidemment dépendante de la nature du moyen de séparation employé.

Ladite séparation dudit ou desdits isomérats en deux effluents sera effectuée selon toute technique ou procédé connu de l'art antérieur, préférentiellement par adsorption en phase gazeuse, sur tamis moléculaire par des procédés PSA c'est à dire connu par l'homme du métier sous le terme anglo-saxon «pressure swing adsorption » ou par contre-courant simulé. Ladite séparation mettra avantageusement en oeuvre au moins un adsorbant zéolithique dont le type structurel est compris dans le groupe constitué, selon la référence "Atlas of Zeolite Structure Types, M. Meier et D.H. Olson, 4ème édition (1996)", par : les MFI (silicate, ZMS-5), les FAU (zéolithesX, Y, faujasite), les MTT (ZSM-23, EU-13), EUO (Eu1, ZSM-50, TPZ-3), NES (Nu-87, ssz-37), BEA (beta), MWW (MCM-22, ERB-1, ITQ-1), MEL (ZSM-11), FER (ferrierite), MTW (ZSM-12), AFI (SAPO-5), ATO (SAPO-31), AEL (SAPO-11), ERI (erriobite), MOR (mordenite). Lesdites zéolithes pourront être échangés avce un seul ou avec un mélange de cations des colonnes IA et IIA de la classification périodique.

Il est également possible selon l'invention de séparer l'isomérat A issu de l'isomérisation de la fraction A en deux effluents, le premier desdits effluents comprenant la majeure partie de l'isopentane et des paraffines présentant au moins une ramification, le deuxième desdits effluents comprenant la majeure partie des normales paraffines, ledit deuxième effluent étant recyclé et mélangé avec la charge ou avec la fraction A.

On mélangera finalement avantageusement ledit premier effluent issu de l'isomérat A et ledit premier effluent issu de l'isomérat B.

Ladite séparation dudit ou desdits isomérats issus de l'isomérisation de la fraction A en deux effluents sera effectuée selon toute technique connue, en particulier par une colonne à distillation du type déisohexaniseur, par adsorption en phase gazeuse sur tamis moléculaire par exemple selon les procédés décrits dans les brevets US 5,233,120 ou US 5,602,291. Ladite séparation mettra avantageusement en oeuvre un adsorbant tel que décrit dans le brevet US 2,882,243.

L'invention sera mieux comprise à la lecture des exemples suivants qui illustrent l'invention sans en limiter la portée :

### Exemple 1 (selon l'art antérieur)

Dans cet exemple, selon la méthode utilisée dans l'exemple 1 de la demande de brevet EP-A1-922747 on utilise un catalyseur à base d'alumine chlorée commercialisé par la société Procatalyse sous la référence IS 612.

Les conditions opératoires sont les suivantes :
Le réacteur d'isomérisation est alimenté par une charge comprenant des hydrocarbures contenant de 5 à 7 atomes de carbone (C5-C7) avec un débit de 87 g/h, ladite charge contenant 800 ppm de perchloroéthylène. La masse de catalyseur présente dans le réacteur est de 86 g, la PPH de 1,01 h⁻¹. Le débit d'hydrogène est de 4,5 1/h. La pression totale est de 3 MPa relatifs. L'isomérisation est effectuée à une température de 115°C et le rapport R du nombre de moles d'hydrogène sur le nombre de moles d'hydrocarbures en sortie du réacteur est égal à 0,11. Les résultats obtenus sont présentés dans le tableau 1.

**Tableau 1**

| composés | charge C5-C7 (% en poids) | Après isomérisation |
|---|---|---|
| C2-C4 | 0,74 | 7,15 |
| Isopentane (iC5) | 4,19 | 7,62 |
| Normalpentane (nC5) | 10,53 | 7,50 |
| cyclopentane | 0,28 | 0,28 |
| isohexane (iC6) | 4,01 | 4,73 |
| normalhexane (nC6) | 1,06 | 0,88 |
| cyclohexane | 1,40 | 2,60 |
| méthylcyclopentane | 1,01 | 1,62 |
| benzène | 0,01 | 0 |
| normalheptane (nC7) | 65,07 | 17,35 |
| Isoheptane (iC7) | 11,70 | 50,27 |

| | | Taux de conversion |
|---|---|---|
| nC5 | | 29% |
| nC6 | | 17% |
| nC7 | | 73,6% |
| C5+ | | 93,5% |

### Exemple 2 (selon l'art antérieur)

On utilise le même catalyseur IS 612 A que dans l'exemple 1 dans deux réacteurs d'isomérisation distincts : réacteur A pour une charge synthétique contenant majoritairement des hydrocarbures contenant 5 ou 6 atomes de carbone (charge C5-C6) et réacteur B pour une charge synthétique contenant majoritairement des hydrocarbures contenant 7 atomes de carbone (charge C7). Par le mélange des charges A et B, on obtient une charge initiale C5-C7 identique à celle de l'exemple 1. Les pourcentages en poids des différents hydrocarbures dans la charge C5-C6 (réacteur A), la charge C7 (réacteur B) et la charge totale sont donnés dans le tableau 2 :

**Tableau 2**

| composés | charge synthétique C5-C6 | charge synthétique C7 | charge totale |
|---|---|---|---|
| | (% en poids) | (% en poids) | (% en poids) |
| C2-C4 | 3,18 | 0 | 0,74 |
| Isopentane (iC5) | 18,04 | 0 | 4,19 |
| Normalpentane (nC5) | 45,33 | 0 | 10,53 |
| cyclopentane | 1,20 | 0 | 0,28 |
| isohexane (iC6) | 17,26 | 0 | 4,01 |
| normalhexane (nC6) | 4,56 | 0 | 1,06 |
| cyclohexane | 6,03 | 0 | 1,40 |
| méthylcyclopentane | 4,36 | 0 | 1,01 |
| benzène | 0,04 | 0 | 0,01 |
| normalheptane (nC7) | 0 | 84,76 | 65,07 |
| Isoheptane (iC7) | 0 | 15,24 | 11,70 |

Le réacteur A d'isomérisation est alimenté par la charge C5-C6 avec un débit de 20,21 g /h (gramme par heure), ladite charge contenant 800 ppm en poids de perchloroéthylène (C₂Cl₄). La masse de catalyseur présente dans le réacteur A est de 20,01 g, la PPH (vitesse volumique horaire) de 1,01 h⁻¹. Le débit d'hydrogène est de 1,41/h (litre par heure). La pression totale est de 3 MPa relatifs. Le réacteur d'isomérisation A opère à 140°C. Cette température permet d'optimiser la conversion en C5 et C6 en se rapprochant de l'équilibre thermodynamique de la réaction. Le rapport R_{A} du nombre de moles d'hydrogène sur le nombre de mole d'hydrocarbure en sortie de réacteur A est égal à 0,19.

Le réacteur d'isomérisation B est alimenté par la charge C7 avec un débit de 66,79 g/h, ladite charge contenant 800 ppm de perchloroéthylène. La masse de catalyseur présente dans le réacteur B est de 66,13 g, la PPH de 1,01 h⁻¹. Le débit d'hydrogène est de 3,2 l/h. La pression totale est de 3 MPa relatifs. La température de la réaction d'isomérisation dans le réacteur B est fixée à 115°C. Le rapport R_{B} du nombre de moles d'hydrogène sur le nombre de mole d'hydrocarbure en sortie de réacteur B est égal à 0,19. Les compositions des isomérats A et B issus respectivement des réacteurs A et B et celle du mélange de ces deux isomérats sont reportées dans le tableau 3 ci-dessous.

**Tableau 3**

| Composés | isomérat A | isomérat B (% en poids) | isomérat A + B (% en poids) |
|---|---|---|---|
| | (% en poids) | (% en poids) | (% en poids) |
| C2-C4 | 4,32 | 8,15 | 7,26 |
| iC5 | 43,14 | 0 | 10,02 |
| nC5 | 18,22 | 0 | 4,23 |
| cyclopentane | 1,20 | 0 | 0,28 |
| iC6 | 19,54 | 0 | 4,54 |
| nC6 | 2,74 | 0 | 0,64 |
| cyclohexane | 5,94 | 0 | 1,38 |
| méthylcyclopentane | 4,90 | 0 | 1,14 |
| benzène | 0 | 0 | 0 |
| nC7 | 0 | 22,67 | 17,40 |
| iC7 | 0 | 69,18 | 53,11 |
| T. de réaction | 140°C | 115°C | |

Pour chacune des n-paraffines présentes dans la charge est calculé un taux de conversion à partir de la composition du mélange des deux isomérats.

Les taux de conversion totaux sont donnés dans le tableau 4:

**Tableau 4**

| | Taux de conversion |
|---|---|
| nC5 | 59,8% |
| nC6 | 39,6% |
| nC7 | 73,3% |
| C5+ | 93,4% |

Les résultats reportés dans le tableau 4 indique que, dans des conditions opératoires optimisés par rapport à l'exemple 1 et pour une charge initiale identique, le schéma d'isomérisation permet d'améliorer notablement la conversion en nC5 et nC6 tout en conservant un taux de conversion du normal-heptane et un rendement en hydrocarbures comportant au moins cinq atomes de carbone (C5+) sensiblement identiques. L'indice d'octane des produits d'isomérisation est donc amélioré.

### Exemple 3 (selon l'invention)

Dans cet exemple, on utilise comme dans l'exemple 2 deux réacteurs différents mais des catalyseurs de nature chimique différente : un catalyseur acide (IS 612 A) présentant une forte activité pour le réacteur A et un catalyseur zéolithique type Pt/H-bêta moins acide mais plus sélectif pour l'isomérisation du nC7. Ladite zéolithe est commercialisée par la société Zeolyst et correspond à la zéolithe bêta sous sa forme protonique.

Les charges initiales sont similaires à celles données dans l'exemple 2 (Tableau 2).

Le réacteur A d'isomérisation est alimenté par la charge C5-C6 au débit de 20,21 g/h, ladite charge contenant 800 ppm en poids de perchloroéthylène (C₂Cl₄). La masse de catalyseur présente dans le réacteur A est de 20,01 g, la PPH de 1,01 h¹. Le débit d'hydrogène est de 1,4 l/h, La pression totale est de 3 MPa relatifs.

Le réacteur d'isomérisation A opère à 140°C. Le rapport R_{A} du nombre de moles d'hydrogène sur le nombre de moles d'hydrocarbure en sortie de réacteur A est égal à 0,19.

Le réacteur B d'isomérisation est alimenté par la charge C7 au débit de 66,79 g/h. La masse de catalyseur présente dans le réacteur B est de 22,26 g, la PPH est de 3 h⁻¹. Le débit d'hydrogène est de 33,45 l/h. La pression totale est de 3 MPa relatifs. Le réacteur d'isomérisation B opère à 240°C de façon à optimiser le rendement en iso-paraffines.

Le rapport R_{B} du nombre de mole d'hydrogène sur le nombre de moles d'hydrocarbure en sortie de réacteur B est égal 1,86. Les résultats obtenus sont reportés dans le tableau 5.

**Tableau 5**

| Composés | isomérat A | isomérat B | isomérat A + B |
|---|---|---|---|
| | (% en poids) | (% en poids) | (% en poids) |
| C2-C4 | 4,32 | 5,39 | 5,14 |
| iC5 | 43,14 | 0 | 10,02 |
| nC5 | 18,22 | 0 | 4,23 |
| cyclopentane | 1,20 | 0 | 0,28 |
| iC6 | 19,54 | 0 | 4,54 |
| nC6 | 2,74 | 0 | 0,64 |
| cyclohexane | 5,94 | 0 | 1,38 |
| méthylcyclopentane | 4,90 | 0 | 1,14 |
| benzène | 0 | 0 | 0 |
| nC7 | 0 | 22,07 | 16,94 |
| iC7 | 0 | 72,54 | 55,69 |
| Température de réaction | 140°C | 240°C | |
| Catalyseur | IS612A | Pt/H-bêta | |

Les taux de conversion totaux sont donnés dans le tableau 6:

**Tableau 6**

| | Isomérisation A + B |
|---|---|
| conversion nC5 | 59,8% |
| conversion nC6 | 39,6% |
| conversion nC7 | 74,0% |
| rendement C5+ | 95,6% |

Cet exemple de réalisation de l'invention apparaît également plus favorable que l'exemple selon l'art antérieur. En effet, pour une conversion des hydrocarbures nC7 comparable, la conversion des hydrocarbures nC5 et nC6 est notablement augmentée ainsi que le rendement en C5+. Le présent procédé permet donc d'améliorer les indices d'octane des isomérats, d'une part en augmentant les taux de conversion des hydrocarbures contenant 5 à 6 atomes de carbone, tout en minimisant le taux de craquage des hydrocarbures contenant 7 atomes de carbone.

## Revendications

1. Procédé d'isomérisation d'une charge comprenant des hydrocarbures contenant de 5 à 8 atomes de carbone par molécule, dans lequel :
- ladite charge est séparée en au moins deux fractions, une fraction A comprenant au moins 80 % d'hydrocarbures contenant 5 ou 6 atomes de carbone, et une fraction B comprenant au moins 80 % d'hydrocarbures contenant 7 ou 8 atomes de carbone et lesdites fractions A et B sont ensuite séparément traitées dans des zones réactionnelles d'isomérisation distinctes,
- dans lequel lesdites zones réactionnelles contiennent des catalyseurs d'isomérisation chimiquement différents, l'activité isomérisante du catalyseur traitant la fraction A étant supérieure à l'activité isomérisante du catalyseur traitant la fraction B,
- dans lequel soit l'isomérat B issu de l'isomérisation de la fraction B, soit le mélange des isomérats issus de l'isomérisation des fractions A et B est séparé en deux effluents, le premier desdits effluents comprenant la majeure partie de l'isopentane et des paraffines présentant au moins deux ramifications, le deuxième desdits effluents comprenant la majeure partie des normales paraffines et des paraffines contenant au moins six atomes de carbone et une seule ramification,
- dans lequel ledit deuxième effluent est recyclé et mélangé avec la charge ou avec la fraction B et
- dans lequel au moins l'une des réactions d'isomérisation est effectuée en présence d'un excès d'hydrogène tel que le rapport R du nombre de moles d'hydrogène sur le nombre de moles d'hydrocarbures sortant d'au moins une zone réactionnelle est compris entre 0,06 et 0,3 et,
- au moins l'une des réactions d'isomérisation est effectuée en présence d'un excès d'hydrogène tel que ledit rapport R est compris entre 0,3 et 30 et supérieur à 0,3.

2. Procédé selon la revendication 1 dans lequel l'isomérat B issu de l'isomérisation de la fraction B est séparé en deux effluents et on mélange ledit premier effluent avec l'isomérat issu de l'isomérisation de la fraction A.

3. Procédé selon la revendication 2 dans lequel on sépare en outre l'isomérat A issu de l'isomérisation de la fraction A en deux effluents, le premier desdits effluents comprenant la majeure partie de l'isopentane et des paraffines présentant au moins une ramification, le deuxième desdits effluents comprenant la majeure partie des normales paraffines, ledit deuxième effluent étant recyclé et mélangé avec la charge ou avec la fraction A.

4. Procédé selon la revendication 3 dans lequel on mélange ledit premier effluent issu de l'isomérat B et ledit premier effluent issu de l'isomérat A.

5. Procédé selon l'une des revendications 1 à 7 dans lequel le ou lesdits catalyseurs d'isomérisation sont compris dans le groupe constitué par: les catalyseurs supportés contenant au moins un halogène et au moins un métal du groupe VIII, les catalyseurs zéolithiques contenant au moins un métal du groupe VIII, les catalyseurs de Friedel et Crafts, les catalyseurs superacides de type HPA sur zircone, WOx sur zircone, les zircones sulfatées.

6. Procédé selon l'une des revendications 1 à 8 dans lequel la pression totale dans les zones réactionnelles d'isomérisation est d'environ 0,1 à 10 MPa relatifs, la vitesse volumique horaire étant d'environ 0,2 à 10 h⁻¹.

## Claims

1. A process for isomerizing a feed comprising hydrocarbons containing 5 to 8 carbon atoms per molecule, in which:
• said feed is separated into at least two fractions, a fraction A comprising at least 80% of hydrocarbons containing 5 or 6 carbon atoms, and a fraction B comprising at least 80% of hydrocarbons containing 7 or 8 carbon atoms and said fractions A and B are then treated separately in distinct isomerization reaction zones;
• in which said reaction zones contain chemically different isomerization catalysts, the isomerization activity of the catalyst treating fraction A being higher than the isomerization activity of the catalyst treating fraction B;
• in which either the isomerate B derived from isomerization of fraction B or the mixture of isomerates derived from isomerization of fractions A and B is separated into two effluents, the first of said effluents comprising the major portion of the isopentane and paraffins having at least two branches, the second of said effluents comprising the major portion of the normal paraffins and paraffins containing at least six carbon atoms and a single branch;
• in which said second effluent is recycled and mixed with the feed or with the fraction B; and
• in which at least one of the isomerization reactions is carried out in the presence of an excess of hydrogen such that the ratio R of the number af moles of hydrogen to the number of moles of hydrocarbons leaving at least one reaction zone is in the range 0.06 to 0.3; and
• at least one of the isomerization reactions is carried out in the presence of an excess of hydrogen such that said ratio R is in the range 0.3 to 30 and more than 0.3.

2. A process according to claim 1, in which the isomerate B derived from isomerization of fraction B is separated into two effluents and said first effluent is mixed with the isomerate derived from isomerization of fraction A.

3. A process according to claim 2, in which in addition, the isomerate A derived from isomerization of fraction A is separated into two effluents, the first of said effluents comprising the major portion of the isopentane and paraffins having at least one branch, the second of said effluents comprising the major portion of the normal paraffins, said second effluent being recycled and mixed with the feed or with the fraction A.

4. A process according to claim 3, in which said first effluent derived from isomerate B is mixed with said first effluent derived from isomerate A.

5. A process according to one of claims 1 to 7, in which the or said isomerization catalysts are comprised in the group constituted by: supported catalysts containing at least one halogen and at least one metal from group VIII, zeolitic catalysts containing at least one metal from group VIII, Friedel-Crafts catalysts, and superacid catalysts of the HPA on zirconia, WOx on zirconia or sulphated zirconia type.

6. A process according to one of claims 1 to 8, in which the total pressure in the isomerization reaction zones is approximately 0.1 to 10 MPa relative, the hourly space velocity being approximately 0.2 to 10 h⁻¹.

## Patentansprüche

1. Verfahren zur Isomerisierung einer Charge, die Kohlenwasserstoffe umfasst, welche 5 bis 8 Kohlenstoffatome pro Molekül enthalten, wobei :
- die Charge in mindestens zwei Fraktionen aufgetrennt wird, wobei eine Fraktion A mindestens 80 % an Kohlenwasserstoffen umfasst, die 5 oder 6 Kohlenstoffatome enthalten, und eine Fraktion B mindestens 80 % an Kohlenwasserstoffen umfasst, die 7 oder 8 Kohlenstoffatome umfassen, und die Fraktionen A und B anschließend getrennt voneinander in gesonderten Reaktionsbereichen zur Isomerisierung behandelt werden.
- wobei die Reaktionsbereiche chemisch verschiedene Isomerisierungskatalysatoren enthalten, wobei die isomerisierende Wirkung des Katalysators, welcher die Fraktion A behandelt, stärker als die isomerisierende Wirkung des Katalysators ist, welcher die Fraktion B behandelt.
- wobei entweder das Isomerisat, das aus der Isomerisierung der Fraktion B stammt, oder die Mischung der Isomerisate, die aus der Isomerisierung der Fraktionen A und B stammen, in zwei Stoffströme aufgetrennt wird, wobei der erste der Stoffströme den größten Teil des Isopentans und der Paraffine mit mindestens zwei Verzweigungen umfasst und der zweite der Stoffströme den größten Teil der normalen Paraffine und der Paraffine, welche mindestens sechs Kohlenstoffatome und eine einzige Verzweigung enthalten, umfasst.
- wobei der zweite Stoffstrom zurückgeführt und mit der Charge oder mit der Fraktion B gemischt wird, und
- wobei mindestens eine der Isomerisierungsreaktionen in Gegenwart eines Überschusses an Wasserstoff durchgeführt wird, sodass das Verhältnis R der Molanzahl an Wasserstoff zur Molanzahl an Kohlenwasserstoffen, die mindestens einem Reaktionsbereich entströmen, im Bereich von 0,06 bis 0,3 liegt, und
- mindestens eine der Isomerisierungsreaktionen in Gegenwart eines Überschusses an Wasserstoff durchgeführt wird, sodass das Verhältnis R im Bereich von 0,3 bis 30 liegt und größer als 0,3 ist.

2. Verfahren nach Anspruch 1, wobei das Isomerisat B, das aus der Isomerisierung der Fraktion B stammt, in zwei Stoffströme aufgetrennt wird und der erste Stoffstrom mit dem Isomerisat gemischt wird, welches aus der Isomerisierung der Fraktion A stammt.

3. Verfahren nach Anspruch 2, wobei darüber hinaus das Isomerisat A, welches aus der Isomerisierung der Fraktion stammt, in zwei Stoffströme aufgetrennt wird, wobei der erste der Stoffströme den größten Teil des Isopentans und der Paraffine mit mindestens einer Verzweigung umfasst, wobei der zweite der Stoffströme den größten Teil der normalen Paraffine umfasst, wobei der zweite Stoffstrom zurückgeführt und mit der Charge oder mit der Fraktion A gemischt wird.

4. Verfahren nach Anspruch 3, wobei der erste Stoffstrom, der aus dem Isomerisat B stammt, und der erste Stoffstrom, der aus dem Isomerisat A stammt, gemischt werden.

5. Verfahren nach einem der Ansprüche 1 bis 7, wobei der oder die Isomerisierungskatalysatoren der Gruppe angehören, die geträgerte Katalysatoren, welche mindestens ein Halogen und mindestens ein Metall der Gruppe VIII enthalten, Zeolithkatalysatoren, welche mindestens ein Metall der Gruppe VIII enthalten, Friedel-Crafts-Katalysatoren, Supersäure-Katalysatoren der Typen HPA auf Zirkoniumdioxid, WOx auf Zirkoniumdioxid, sowie sulfatierte Zirkoniumdioxide umfasst.

6. Verfahren nach einem der Ansprüche 1 bis 8, wobei der Gesamtdruck in den Reaktionsbereichen zur Isomerisierung Relativwerte von ungefähr 0,1 bis 10 MPa annimmt, wobei der Volumengeschwindigkeit pro Stunde ungefähr 0,2 bis 10 h⁻¹ beträgt.
